# EUROPÄISCHE PATENTSCHRIFT

(11) **EP 1 187 943 B1**
(45) Veröffentlichungstag und Bekanntmachung des Hinweises auf die Patenterteilung: **16.07.2003**
(21) Anmeldenummer: 00929525.4
(22) Anmeldetag: 12.05.2000
(51) Int. Cl.: C22B 9/18, B22D 23/10

(54) **VERFAHREN UND VORRICHTUNG ZUR KONTINUIERLICHEN HERSTELLUNG VON GEGOSSENEN ODER UMGESCHMOLZENEN STRÄNGEN NACH EINEM ELEKTROSCHLACKE-VERFAHREN**
METHOD AND DEVICE FOR THE CONTINUOUS PRODUCTION OF ELECTROSLAG-CASTED OR -REMELTED BILLETS
PROCEDE ET DISPOSITIF DE REALISATION EN CONTINU DE TIGES COULEES OU REFONDUES SELON UN PROCEDE SOUS LAITIER ELECTROCONDUCTEUR

(30) Priorität: 08.06.1999 AT 100999
(43) Veröffentlichungstag der Anmeldung: 20.03.2002
(73) Patentinhaber: Inteco Internationale Technische Beratung Gesellschaft mbH, A-8600 Bruck a.d. Mur (AT)
(72) Erfinder: HOLZGRUBER, Harald, A-8600 Bruck a.d. Mur (AT); HOLZGRUBER, Wolfgang, A-8600 Bruck a.d. Mur (AT); OFNER, Bertram, A-8605 Kapfenberg (AT)
(74) Vertreter: Hiebsch, Gerhard F., Dipl.-Ing.
(86) Internationale Anmeldenummer: EP0004290
(87) Internationale Veröffentlichungsnummer: WO00075386

(56) Entgegenhaltungen:
- EP-A- 0 635 324
- US-A- 5 799 721
- PATENT ABSTRACTS OF JAPAN vol. 012, no. 301 (C-521), 16. August 1988 (1988-08-16) & JP 63 072840 A (DAIDO STEEL CO LTD), 2. April 1988 (1988-04-02)

## Beschreibung

Die Erfindung betrifft ein Verfahren zum kontinuierlichen Herstellen eines Stranges oder Barrens aus Metall nach dem Oberbegriff des Patentanspruches 1 sowie eine dafür geeignete Vorrichtung.

Das kontinuierliche Herstellen von Knüppeln oder Blöcken nach dem Verfahren des Elektroschlacke-Umschmelzens oder Elektroschlackegießens ist grundsätzlich bekannt.

Ein solches Verfahren samt Vorrichtung ist der JP-A-63 072 840 zu entnehmen; unterhalb der Kokille sind beidseits des Strangweges einander gegenüberliegend und radial zur Strangachse relativ zu dieser bewegbare Klammern von Klemmeinrichtungen angebracht, die an die Stromquelle der Kokille angeschlossen sind. Mit diesen Klammern wird der Strang nach unten abgezogen.

Sh. Sasayama und Mitarbeiter beschreiben ein Verfahren zum kontinuierlichen Umschmelzen selbstverzehrbarer Elektroden nach dem Elektroschlacke-Umschmelzverfahren in einer wassergekühlten Kokille mit kontinuierlichem Strangabzug durch eine Abzugsvorrichtung.

Durch Anwendung der Elektrodenwechseltechnik und Schneiden der erzeugten Stränge kleiner Abmessung in der Anlage wird eine kontinuierliche Herstellung von Umschmelzsträngen ermöglicht, wobei die Umschmelzraten für Gießquerschnitte mit 130 - 250 mm quadrat mit 180 - 275 kg/h angegeben werden und sich somit im Bereich von 1,1 - 1,38 kg/h/mm Strangdicke bewegen.

A. E. Vokov und Mitarbeiter beschreiben ein kontinuierliches Verfahren zum Einschmelzen von Schleifstaub in einem durch eine nichtverzehrbare Elektrode erhitztem Schlackenbad in einer wassergekühlten Kokille mit kontinuierlichem Strangabzug durch eine sogenannte Block-, Klemm- und Abzugsvorrichtung. Eine in der Anlage angeordnete Autogenschneidvorrichtung ermöglicht ein Ablängen der erzeugten Umschmelzstränge. Die Umschmelzraten werden mit 210 - 240 kg/h für Stränge mit 300 mm Durchmesser angegeben und betragen sohin 0,7 - 0,8 kg/h/mm Strangdurchmesser.

Der AT 399 463 B ist ein Verfahren zum Elektroschlacke-Stranggießen von Stählen und Legierungen zu entnehmen, bei welchem der Gießspiegel in der wassergekühlten Kokille durch eine elektrisch leitende Schlacke abgedeckt ist und bei welchem das Schlackenbad beispielsweise beim Stromdurchgang durch eintauchende Hilfselektroden erhitzt wird. Bei dem Verfahren soll die Gießgeschwindigkeit so eingestellt werden, dass sie mindestens dem 1,5-fachen der beim Elektroschlacke-Umschmelzen üblichen Abschmelzrate und höchstens 50 % der Gießgeschwindigkeit beim konventionellen Stranggießen beträgt. Angaben über die Art des Strangabzugs werden nicht gemacht.

Die US 5,799,721 offenbart ein Verfahren zum Elektroschlacke-Strangschmelzen von Metallen, bei welchem selbstverzehrbare Elektroden, deren Querschnittsfläche das 0,5-fache der Querschnittsfläche des Umschmelzstranges beträgt, mit einer Abschmelzrate in kg/h umgeschmolzen werden, die dem 1,5 bis 30-fachen des aus dem Umfang des Gießquerschnitts errechneten äquivalenten Strangdurchmessers gemäß D_{aq} = U/π in mm entspricht. Angaben über die Art des Strangabzugs werden ebenfalls nicht gemacht.

Andererseits sind für das Stranggießen von Stählen und Legierungen unterschiedlichste Anordnungen für den kontinuierlichen Abzug der Stränge bekannt, wobei diese Vorrichtungen immer in einem erheblichen Abstand von der wassergekühlten Kokille angeordnet sind und sich zwischen der wassergekühlten Kokille und der Strangabzugsvorrichtung im allgemeinen eine Sekundärkühlstrecke befindet.

Bei sogenannten Bogenanlagen muss die Strangabzugsvorrichtung auch die Aufgabe einer kontinuierlich arbeitenden Biege- und Richtanlage erfüllen.

Abzugsvorrichtungen für kontinuierlich arbeitende Elektroschlacke-Anlagen müssen aber noch zusätzlich in der Lage sein, entweder den gesamten oder zumindest einen Teil des Schmelzstroms ohne Unterbrechung vom erzeugten Strang abzuführen, wobei bei geringem Abstand von der Kokillenunterkante der Führung des abgezogenen Stranges Beachtung zu schenken ist.

Mit den im Schrifttum angeführten Klemmvorrichtungen kann ein Kontakt zu einer Stromquelle grundsätzlich hergestellt werden.

Für den Zweck des Strangabzugs sind sowohl Rollenelemente als auch bewegliche Klemmbackensysteme bekannt. Rollenelemente haben den Vorteil, dass sich bei bewegtem Strang die Berührungsstellen mit der Strangoberfläche ständig ändern, so dass auch bei Verwendung wassergekühlter Rollen eine unzulässige Abkühlung der Strangoberfläche vermieden wird. Allerdings ist eine Ableitung des Schmelzstroms über Rollen durch Verwendung von Bürsten zwar möglich, aber bei höheren Stromstärken nicht ganz einfach zu realisieren.

In Bezug auf die Stromableitung weisen dagegen Klemmbacken mit einem relativ kurzen Hub Vorteile auf, da durch Verwendung flexibler Leitungselemente, wie Kabel oder Bänder, eine fixe stromleitende Verbindung vergleichsweise einfach herstellbar ist. Andererseits sind die Strangabzugsbewegung mitmachende Klemmbacken mit der Strangoberfläche während der Klemmphase in ständigem Kontakt, so dass bei langer Klemmphase eine unzulässige Abkühlung der Strangoberfläche an den Kontaktstellen bewirkt werden kann. Aus diesem Grund dürfen die Eingriffszeiten von Klemmbackenelementen nicht zu lang gewählt werden, wobei es hilfreich sein kann, ähnlich wie bei Schmiedewerkzeugen, eine gewisse Erwärmung der Klemmbackenkontaktfläche zuzulassen.

Die US-A- 5 799 721 beschreibt eine Abzugseinrichtung für einen aus dem Material einer abschmelzenden Elektrode bestehenden Strang. Die Abzugseinrichtung weist mindestens zwei gegenüber angeordnete Rollen auf, von denen mindestens eine angetrieben ist.

In Kenntnis dieses Standes der Technik hat sich der Erfinder das Ziel gesetzt, die bekannten Verfahren und Vorrichtungen unter Meidung der erkannten Nachteile zu vereinfachen.

Zur Lösung dieser Aufgabe führt die Lehre des unabhängigen Anspruches; die Unteransprüche geben günstige Weiterbildungen an.

Bei dem erfindungsgemäßen Verfahren wird der aus der Kokille austretende Strang an mindestens ein hinsichtlich seiner Anordnung zur Kokillenachse starr angeordnetes Führungselement in Form aus einer oder mehreren Rollen bestehender Rollenelemente durch mindestens ein diesem gegenüber angeordnetes Klemmelement so angepresst, dass sich die Berührungspunkte von Strangoberfläche und Führungs- bzw. Klemmelement ständig ändern, wobei zumindest eines dieser Elemente zum Zwecke des Strangabzugs angetrieben ist, während das andere die Strangbewegung mitmacht und zumindest über eines dieser Elemente ein Kontakt zu einer Stromquelle herstellbar ist.

Als günstig hat es sich erwiesen, dass der aus der Kokille austretende Strang gegen eine oder mehrere Rollen gepresst wird, deren Achsen um 90° zur Strangachse angeordnet sind. Zudem soll der Strangabzug dadurch bewirkt werden, dass mindestens eine Rolle, gegen die der Strang gepresst wird, angetrieben ist.

Die Ableitung des Schmelzstroms erfolgt zweckmäßigerweise über die abwechselnd anpressbaren Klemmbacken, wobei die Anpresszeiten der einzelnen Backen zwei Minuten nicht überschreiten.

Um die Kontaktzeiten der Klemmbacken mit der Strangoberfläche kurz zu halten, können die Klemmbacken vorzugsweise auch als Schwingbacken ausgebildet sein, die ähnlich einer Rolle mit großem Radius während des Klemmzyklus entlang der Strangoberfläche abrollen.

Die Strangabzugsbewegung kann dann durch eine oder mehrere angetriebene Rollen oder auch durch mindestens zwei Klemmbacken erfolgen, von denen immer eine angepresst ist und gleichzeitig durch eine geeignete Vorrichtung den Abzug bewirkt, während die zweite zurückgezogen und in ihre, bezogen auf den Strangabzug, obere Position zurückgesetzt wird.

Die nicht angetriebenen Rollen oder angepressten Klemmbacken machen dabei die Strangabzugsbewegung mit, wobei eine der nicht angetriebenen Rollen als Messrolle ausgebildet sein kann.

Eine für die Durchführung des erfindungsgemäßen Verfahrens geeignete Vorrichtung besteht aus einem im Bezug auf die Kokillenachse ausgerichteten starren Rahmen mit mindestens zwei wassergekühlten Führungsrollen, von welchen mindestens eine angetrieben ist, und wenigstens zwei mit einer Stromquelle verbundene, gegen die Strangoberfläche pressbare Klemmbacken.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in ihrer einzigen Figur einen schematischen Längsschnitt durch eine erfindungsgemäße Vorrichtung.

In einer wassergekühlten Kokille 10, die auch als an sich bekannte Trichterkokille ausgeführt sein kann, befindet sich ein Schlackenbad 12, in welchem eine selbstverzehrbare Elektrode 14 abgeschmolzen wird. Das abgeschmolzene Metall wird in einem Schmelzesumpf 16 gesammelt; dessen Schmelzespiegel ist mit 18 bezeichnet.

Ein nach dem Erstarren gebildeter Strang 20 wird aus der Kokille 10 nach unten durch eine -- in einem starren Rahmen 22 in Bezug auf die Kokillenachse A bestehend angeordnete - - angetriebene Rolle 24 in Richtung x abgezogen. Eine Führung des Stranges 20 parallel zur Kokillenachse A wird durch die erwähnte angetriebene Rolle 24 und weitere Rollen 24ₐ bewirkt, gegen die der Strang 20 abwechselnd durch eine von zwei in vertikaler Richtung verfahrbare Klemmen 26 angedrückt wird.

Eine Haltevorrichtung 28 für die unteren der beiden Klemmen 26 trägt eine autogene Brennschneideinrichtung 30, mit welcher der erzeugte Strang 20 in der Phase des Eingriffs dieser Klemmen 26 abgelängt werden kann. Die Klemmen 26 sind über flexible Kabel 32 und Hochstromleitungen 34 mit einer Stromquelle 36 verbunden.

In einer besonders zweckmäßigen Ausführungsform sind die abwechselnd angepressten Backen der Klemmbacken 26 als Schwingklemmbacken ausgeführt, deren Achsen im starren Rahmen 22 so angeordnet sind, dass die Klemmen 26 in Strangabzugsrichtung x beweglich sind und deren mit dem Strang 20 in Berührung stehende Fläche eine Krümmung mit einem Radius entsprechend ihres Achsabstandes aufweist, so dass sie im angepressten Zustand entlang der Strangoberfläche abrollt.

Sobald die zweite Schwingklemmbacke im Eingriff -- also angepresst -- ist, wird die Backe von der Strangoberfläche zurückgezogen und die Schwinge um die Achse entgegen der Strangabzugsrichtung in eine obere Ausgangsstellung bewegt, wo sie verharrt, bis die Backe wieder gegen die Strangoberfläche gepresst wird.

## Patentansprüche

1. Verfahren zum kontinuierlichen Herstellen eines Stranges oder Barrens (20) aus Metall, durch Elektroschlacke-Umschmelzen oder Elektroschlacke-Stranggießen in einer nach unten offenen Kokille (10), aus welcher der nach unten austretende Strang durch zumindest eine mit einer Stromquelle (36) in Kontakt stehende Klemmeinrichtung (24, 24ₐ, 26) aus der Kokille gezogen wird,
**dadurch gekennzeichnet,**
**dass** der insbesondere aus Stählen sowie Ni- und Co-Basislegierungen bestehende Strang (20) außerhalb der wassergekühlten Kokille (10) an mindestens ein gegenüber der Strangachse (A) starr angeordnetes Führungselement (24, 24ₐ) durch wenigstens ein diesem gegenüber angeordnetes Klemmelement (26) in der Weise angepresst wird, dass die mit den Führungs- bzw. Klemmelementen in Berührung stehenden Bereiche der Strangoberfläche sich in kurzen Zeitabschnitten ändern, wobei zumindest eines der als quer zur Strangachse verlaufende Führungsrolle (24), deren Achse in einem Winkel von 90° zur Strangachse angeordnet ist, ausgebildeten Führungselemente zum Zweck des Strangabzugs angetrieben wird, sowie das/die Klemmelement/e (26) in Auszugsrichtung (x) verfahren wird/werden.

2. Verfahren nach Anspruch 1, **dadurch gekennzeichnet, dass** abwechselnd mindestens eines der Klemmelemente (26) gegen den Strang (20) sowie dieser gegen das/die rollenartige/n Führungselement/e (24, 24ₐ) gepresst wird und die Strangabzugsbewegung mitmacht, während zumindest ein Klemmelement (26) von der Strangoberfläche zurückgezogen und gegen die Strangabzugsrichtung (x) bis in eine obere Endstellung gebracht und dann wieder gegen die Strangoberfläche gepresst und mit dem Strang mitbewegt wird, bevor das/die im Eingriff befindliche/n Klemmelement/e (26) zurückgezogen wird/werden.

3. Verfahren nach Anspruch 1 oder 2, **dadurch gekennzeichnet, dass** das Führungselement (24, 24ₐ) entlang der Strangoberfläche abgerollt wird.

4. Verfahren nach einem der Ansprüche 1 bis 3, **gekennzeichnet durch** eine Kontaktzeit für das Klemmelement (26) mit der Strangoberfläche von höchstens zwei Minuten.

5. Verfahren nach einem der Ansprüche 1 bis 4, **dadurch gekennzeichnet, dass** für eine vollkontinuierliche Arbeitsweise ein Elektrodenwechsel durchgeführt wird.

6. Vorrichtung mit einer Kokille (10) mit zumindest einem dieser nachgeordneten, mit einer Stromquelle (36) in Kontakt stehenden Klemmeinrichtung (24, 24ₐ, 26) zur Durchführung des Verfahrens nach wenigstens einem der Ansprüche 1 bis 5, **gekennzeichnet durch** mindestens zwei parallel zur Kokillenachse (A) in einem Rahmen (22) angeordnete, in Auszugsrichtung (x) drehbare Rollen als Führungselemente (24, 24ₐ) und mindestens ein diesen gegenüber angeordnetes Klemmelement (26), welches in Richtung der Führungselemente an den Strang (20) anpressbar sowie sowohl im angepressten als im gelösten Zustand in Richtung der Kokillenachse (A) bewegbar ist, wobei eines der Führungselemente (24,24a) angetrieben ist.

7. Vorrichtung nach Anspruch 6, **dadurch gekennzeichnet, dass** gegenüber den als Rollen (24, 24ₐ) ausgebildeten Führungselementen als Klemmelemente (26) in Richtung der Strangachse (A) verfahrbare Klemmbacken vorgesehen sind.

8. Vorrichtung nach Anspruch 6 oder 7, **gekennzeichnet durch** einen starren Rahmen (22) zur Aufnahme der rollenförmigen Führungselemente (24, 24ₐ) und der an der anderen Strangseite gegenüberliegenden Klemmelemente (26).

9. Vorrichtung nach einem der Ansprüche 6 bis 8, **dadurch gekennzeichnet, dass** die Klemmelemente (26) als Schwingbacken ausgebildet sind, deren Kontaktfläche mit der Strangoberfläche eine Krümmung aufweist, deren Radius ihrem Abstand von der Schwingachse entspricht.

10. Vorrichtung nach einem der Ansprüche 6 bis 9, **dadurch gekennzeichnet, dass** die Klemmelemente (26) der Klemmeinrichtung mit der Stromquelle (36) verbunden sind und das der Kokille fern liegende Klemmelement (26) mit einer autogenen Brennschneideinrichtung (30) versehen ist.

## Claims

1. Process for the continuous production of a billet or ingot (20) of metal by electroslag remelting or electroslag continuous casting in a gravity die (10) open at the bottom from which the downwardly emerging billet is drawn from the gravity die by at least one clamping device (24, 24a, 26) in contact with a source of current (36),
**characterised in that**
the billet (20) consisting in particular of steels as well as Ni and Co base alloys is pressed outside the water-cooled gravity die (10) against at least one guide element (24, 24ₐ) arranged rigidly relative to the billet axis (A) by at least one clamping element (26) arranged opposite the latter in such a way that the regions of the surface of the billet in contact with the guide or clamping elements change in short time intervals, wherein at least one of the guide elements constructed as a guide roller (24) which runs transverse to the axis of the billet and whose axis is arranged at an angle of 90° to the axis of the billet is driven for the purpose of drawing the billet off and the clamping element(s) (26) is/are moved in the extraction direction.

2. Process according to Claim 1, **characterised in that** alternately at least one of the clamping elements (26) is pressed against the billet (20) and the latter against the roller-like guide elements(s) (24, 24ₐ) and keeps pace with the billet withdrawal movement while at least one clamping element (26) is drawn back from the surface of the billet and brought counter to the billet withdrawal direction until it is in an upper end position and then pressed again against the surface of the billet and moved along with the billet before the clamping element(s) (26) which is/are in engagement is/are drawn back.

3. Process according to Claim 1 or 2, **characterised in that** the guide element (24, 24ₐ) is rolled off along the surface of the billet.

4. Process according to one of Claims 1 to 3, **characterised by** a contact time for the clamping element (26) with the surface of the billet of at most two minutes.

5. Process according to one of Claims 1 to 4, **characterised in that** for a completely continuous mode of operation an electrode change is carried out.

6. Device with a gravity die (10) having arranged after the latter at least one clamping device (24, 24ₐ, 26) in contact with a source of current (36) for carrying out the process according to at least one of Claims 1 to 5, **characterised by** at least two rollers rotatable in the extraction direction (x) as guide elements (24, 24ₐ) arranged parallel to the gravity die axis (A) in a frame (22)and at least one clamping element (26) arranged opposite the latter which can be pressed against the billet (20) in the direction of the guide elements and is movable in the direction of the gravity die axis (A) both in the pressed-on and in the detached state, wherein one of the guide elements (24, 24ₐ) is driven.

7. Device according to Claim 6, **characterised in that** opposite the guide elements constructed as rollers (24, 24ₐ) clamping jaws movable in the direction of the axis (A) of the billet are provided as clamping elements (26).

8. Device according to Claim 6 or 7, **characterised by** a rigid frame (22) for accommodating the roller-shaped guide elements (24, 24ₐ) and the opposite clamping elements (26) on the other side of the billet.

9. Device according to one of Claims 6 to 8, **characterised in that** the clamping elements (26) are constructed as oscillating jaws whose area of contact with the surface of the billet exhibits a curve whose radius corresponds to its distance from the axis of oscillation.

10. Device according to one of Claims 6 to 9, **characterised in that** the clamping elements (26) of the clamping device are connected to the source of current (36) and the clamping element (26) located remote from the gravity die is provided with an autogenous flame-cutting device (30).

## Revendications

1. Procédé de fabrication en continu d'une tige ou d'une barre (20) métallique par la fusion électrique d'un laitier ou par coulée électrique continue de laitier dans une lingotière (10) ouverte vers le bas, à partir duquel la coulée sortant vers le bas traverse au moins un dispositif de serrage (24, 24a, 26) en contact avec une source de courant (36), **caractérisé en ce que** la barre de coulée continue (20) constituée d'aciers comme des alliages à base de Ni ou de Co est pressée à l'extérieur de la lingotière (10) refroidie à l'eau contre au moins un élément de guidage (24, 24a) disposé de manière rigide par rapport à l'axe de la coulée (A) à l'aide d'au moins un élément de serrage (26) disposé en face de celui-ci, de telle sorte que les zones de la coulée en contact avec les éléments des guidage ou de serrage se modifient à de courts intervalles de temps, moyennant quoi au moins un des éléments de guidage configuré comme un rouleau de guidage (24), passant en travers par rapport à l'axe de la coulée, dont l'axe est à un angle de 90° par rapport à l'axe de la coulée, et l' (les) élément(s) de serrage (26) est (sont) déplacés dans la direction de l'aspiration de la coulée (x).

2. Procédé selon la revendication 1, **caractérisé en ce que**, alternativement au moins un des éléments de serrage (26) est pressé contre la coulée (20) et celle-ci est pressé contre l' (les) élément(s) de guidage (24, 24a) et accompagne le mouvement d'aspiration de la coulée, tandis qu'au moins un élément de serrage (26) est retiré de la surface de la coulée et pressé contre la direction d'aspiration de la coulée (x) jusqu'à une position finale supérieure puis à nouveau contre la surface de la coulée et déplacé avec la coulée, avant que l' (les) élément(s) de serrage (26) en prise soient retirés.

3. Procédé selon la revendication 1 ou 2, **caractérisé en ce que** l'élément de guidage (24, 24a) est roulée le long de la surface de la coulée.

4. Procédé selon l'une des revendications 1 à 3, **caractérisé par** un temps de contact entre l'élément de serrage (26) et la surface de la coulée de deux minutes maximum.

5. Procédé selon l'une des revendications 1 à 4, **caractérisé en ce que**, pour un fonctionnement continuel, un changement d'électrode est effectué.

6. Dispositif avec une lingotière (10) avec au moins un dispositif de serrage (24, 24a, 26) disposée en aval et reliée à une source de courant (36), pour la réalisation du procédé selon au moins l'une des revendications 1 à 5, **caractérisé en ce que**, en tant qu'éléments de guidage (24, 24a), au moins deux rouleaux disposés dans un châssis (22) tournant dans la direction d'aspiration (x) parallèlement à l'axe de la lingotière (A), et au moins un élément de serrage (26) disposé en face de ceux-ci, qui peut être pressé dans la direction des éléments de guidage contre la coulée (20) et qui peut être déplacé aussi bien à l'état pressé qu'à l'état libre en direction de l'axe de la lingotière (A), moyennant quoi un des éléments de guidage (24, 24a) est entraîné.

7. Dispositif selon la revendication 6, **caractérisé en ce que**, en face des éléments de guidage configurés comme des rouleaux (24, 24a), des joues de serrage, en tant qu'éléments de serrage (26), peuvent être déplacés en direction de l'axe de la coulée (A).

8. Dispositif selon la revendication 6 ou 7, **caractérisé par** un châssis rigide (22) pour le logement des éléments de guidage (24, 24a) en forme de rouleaux et des éléments de serrage (26) situés de l'autre côté de la coulée.

9. Dispositif selon l'une des revendications 6 à 8, **caractérisé en ce que** les éléments de serrage (26) sont configurées comme des joues oscillantes dont la surface de contact avec la surface de la coulée comporte une courbure dont le rayon correspond à sa distance de l'axe d'oscillation.

10. Dispositif selon l'une des revendications 6 à 9, **caractérisé en ce que** les éléments de serrage (26) du dispositif de serrage sont reliés avec la source de courant (36) et l'élément de serrage (26) éloigné de la lingotière est muni d'un dispositif d'oxycoupage (30).
